# FASCICULE DE BREVET EUROPEEN

(11) **EP 0 426 534 B1**
(45) Date de publication et mention de la délivrance du brevet: **18.05.1994**
(21) Numéro de dépôt: 90403008.7
(22) Date de dépôt: 25.10.1990
(51) Int. Cl.: A47L 9/02

(54) **Boîtier à raccord tournant pour suceur d'aspirateur**
Gehäuse mit Drehgelenk für Staubsaugermundstück
Housing with swivel connection for vacuum cleaner nozzle

(30) Priorité: 31.10.1989 FR 8914305
(43) Date de publication de la demande: 08.05.1991
(62) Demande divisionnaire de: 91400244.9
(73) Titulaire: ETABLISSEMENTS GEORGES OLIVIER Société Anonyme dite:, 75442 Paris Cédex 09 (FR)
(72) Inventeur: Varin, Michel, F-60800 Crepy-en-Valois (FR)
(74) Mandataire: Caunet, Jean

(56) Documents cités:
- DE-A- 3 708 503
- FR-A- 2 535 963
- US-A- 2 496 813
- US-A- 2 842 794

## Description

La présente invention concerne des perfectionnements apportés aux systèmes de raccord tournant pour suceur d'aspirateur comportant un boîtier et une tubulure de raccordement à un aspirateur.

Un boîtier à raccord tournant pour suceur d'aspirateur comporte généralement un dessus et une paroi latérale dont la partie postérieure fait corps avec un manchon. Ce manchon débouchant à l'extérieur est destiné à recevoir une tubulure d'un raccord branché rigidement ou de façon articulée sur un manche tubulaire d'aspirateur. La tubulure du raccord est montée tournante autour d'un axe antéro-postérieur et immobilisée en translation dans le manchon.

Le dessus du boîtier fait corps avec un conduit interne sensiblement vertical, faisant communiquer la tubulure de raccordement précitée avec une fenêtre d'une semelle de glissement rapportée et fixée sous le boîtier, fenêtre qui débouche dans un canal longitudinal aspirant de la semelle.

Un premier type connu de montage tournant de la tubulure consiste à ménager de moulage dans la tubulure près de son extrémité libre une gorge débouchant à l'extérieur et dans le manchon près du conduit une gorge débouchant à l'intérieur, à disposer ces deux gorges en regard l'une de l'autre lorsqu'un épaulement de la tubulure bute contre l'extrémité libre du manchon et à loger dans ces gorges un anneau fendu déformable élastiquement. Cet anneau dénommé habituellement circlip assure la liaison indémontable de la tubulure avec le manchon, liaison qui permet de tourner mais non de se déboîter.

L'inconvénient de ce premier type de montage est que l'épaisseur du manchon n'est pas constante et qu'il en résulte des difficultés de moulage, des retassures nuisant à l'esthétique de la pièce finie et un abaissement de la cadence d'injection. Par ailleurs, la tubulure est indémontable, ce qui peut être préjudiciable à un bon entretien du suceur.

Un deuxième type connu de montage tournant de la tubulure consiste à engager deux tiges parallèles dans le manchon afin qu'elles pénètrent tangentiellement dans la gorge de la tubulure.

Par ailleurs, le moulage laisse apparaître des marques dues aux retassures, marques qui compromettent l'esthétique.

Un troisième type de montage, connu par le brevet français n° FR A 2 535 963 utilise également une gorge formée par moulage dans la tubulure près de son extrémité libre et débouchant à l'extérieur, ainsi qu'un circlip. Suivant ce mode de montage, le circlip est positionné soit par deux réglettes marginales, soit par une rainure ménagée dans l'alésage du manchon et dans laquelle prend place une languette solidaire du circlip. Ce type de montage nécessite soit un aménagement intérieur du conduit, soit un aménagement du manchon.

Dans les deuxième et troisième types de montage, le moulage se trouve amélioré. Le démontage bien que difficile devient possible mais s'accompagne souvent de détériorations. Par contre, le guidage est défectueux et donne naissance très rapidement à un jeu nuisant à la manoeuvre du suceur.

Indépendamment du montage tournant de la tubulure se posent, le problème de l'amélioration de l'écoulement du flux gazeux et le problème de l'étanchéité du montage à l'air et à l'eau. En effet, lorsque le suceur est utilisé sur des sols mouillés, il "bave" au niveau du joint tournant de la tubulure connue, ce qui, d'une part, est salissant, d'autre part, compromet l'efficacité de l'aspiration, enfin, nuit à l'image de qualité auprès de la clientèle, sachant que cette amélioration ne doit pas s'accompagner d'une difficulté de moulage.

La présente invention a pour but de remédier à ces inconvénients :
- en proposant un moyen de montage tournant tel que l'épaisseur du manchon est constante, que le guidage de la tubulure est pratiquement parfait et que le démontage de ladite tubulure est faisable facilement et sans détérioration,
- et en apportant concomitamment les moyens nécessaires à assurer un meilleur écoulement du flux gazeux et à réduire les risques de dépôt des particules (poussières, fibres, cheveux...) dans le suceur et de fuite à l'extérieur, en même temps que ces moyens permettent de faciliter le moulage, d'accroître la cadence d'injection et donc de diminuer le prix de revient, d'éliminer les défauts apparents : retassures, point d'injection...

Dans ce but et conformément à l'invention :
- le manchon est exempt de gorge, présente une épaisseur sensiblement constante et délimite une encoche s'étendant sensiblement sur la moitié supérieure de sa périphérie en regard d'une ouverture ménagée dans le dessus du boîtier,
- la tubulure comporte une portée cylindrique montée tournante dans le manchon et limitée par un épaulement butant contre l'extrémité libre de celui-ci, position dans laquelle une gorge de cette tubulure est située en regard de l'encoche précitée du manchon,
- une patte délimite un évidement semi-circulaire de diamètre au moins égal au plus près au diamètre à fond de gorge de la tubulure, est susceptible de traverser l'encoche du manchon pour pénétrer dans la gorge et fait corps avec un couvercle clipsable normalement emboîté dans l'ouverture précitée du boîtier, position dans laquelle la tubulure est immobilisée en translation à l'extérieur par butée de son épaulement contre l'extrémité libre du manchon et à l'intérieur par butée du chant antérieur de sa gorge contre le bord semi-circulaire supérieur de l'évidement de la patte rapportée.

Suivant une forme de réalisation particulièrement avantageuse, le bord postérieur de l'encoche du manchon est en pente divergente vers le haut pour coopérer avec des rampes inclinées latérales de la patte destinées à positionner axialement la tubulure dans ledit manchon ; le chant antérieur de la gorge de la tubulure est situé en regard du bord antérieur de l'encoche du manchon.

Pour mieux résister à l'usure, un feuillard métallique ayant sensiblement la forme de la patte peut être interposé entre celle-ci et le chant antérieur de la gorge de la tubulure.

En ce qui concerne plus spécialement le boîtier, celui-ci comportant un conduit interne vertical qui débouche en haut dans le manchon et en bas dans une fenêtre d'une semelle normalement fixée sous ce boîtier, selon l'invention, le conduit est coudé en haut vers le manchon pour diminuer les pertes de charge, l'ouverture du dessus du boîtier normalement obturée par le couvercle de la patte précitée ayant une largeur déterminée en correspondance avec l'étendue antéro-postérieure du coude pour permettre le passage de la partie du moule qui définit la forme extérieure supérieure du coude, ainsi que de la buse d'injection.

Divers autres caractéristiques et avantages de l'invention ressortent d'ailleurs de la description détaillée qui suit.

Une forme de réalisation de l'objet de l'invention et une variante sont représentées, à titre d'exemples non limitatifs, sur le dessin annexé.

Sur ce dessin :
- la figure 1 est une coupe antéro-postérieure verticale d'un suceur conforme à l'invention, prise suivant la ligne I-I de la figure 2,
- la figure 2 est une coupe transversale prise suivant la ligne II-II de la figure 1,
- les figures 3 et 4 sont des vues analogues aux figures 1 et 2 respectivement, illustrant une variante de réalisation.

Comme le montre le dessin, le suceur comporte un boîtier 1 en matière plastique moulée. Le boîtier présente un dessus 2 faisant corps :
- avec une paroi périphérique 3 dont la partie postérieure 4 présente en saillie interne et externe un manchon tubulaire 5,
- et avec un conduit vertical 6 qui débouche en haut dans le manchon 5 et en bas dans une fenêtre 7 d'un canal longitudinal d'aspiration 8 ménagé dans une semelle 9 fixée sur des chandelles 10 de ce boîtier.

Une tubulure d'aspiration 11 est susceptible d'être raccordée par son extrémité coudée 12 à un manche d'aspirateur. Son extrémité libre 13 forme un embout tubulaire qui fait saillie sur un épaulement 14. L'embout 13 comporte des portées cylindriques 15 à 17 destinées à être emboîtées dans le manchon 5. Entre les portées 15 et 16 sont prévues des lèvres annulaires d'étanchéité 18 et une gorge d'immobilisation axiale 19 sépare les portées 16 et 17.

Le conduit 6 présente à sa base une section rectangulaire raccordée au manchon 5 par une paroi postérieure verticale 20, par une paroi antérieure verticale 21 prolongée par un coude supérieur 22 (figure 1) et par des parois latérales verticales 23 prolongées par des parois convergentes 24 raccordées au coude 22 (figure 2).

Le conduit 6 ainsi conformé relie la fenêtre 7 au manchon 5 avec une variation progressive de la section et une déviation guidée en courbe de la direction de l'écoulement. Ce conduit 6 fait corps avec le dessus 2 du boîtier par l'intermédiaire d'une cuvette parallélépipédique 25. Le fond 26 de la cuvette est solidaire du conduit 6, tandis que la paroi périphérique 27 de cette cuvette qui est écartée de ce conduit 6 est solidaire du dessus 2 du boîtier ainsi que de la moitié supérieure du manchon 5.

La paroi périphérique 27 délimite dans le dessus 2 une ouverture 28 à travers laquelle peut passer une partie du moule, définissant la forme de la portion extérieure haute du manchon 5 et du conduit 6 ainsi que la forme intérieure de la cuvette 25. Il est prévu de fermer l'ouverture 28 au moyen d'un couvercle 29 se positionnant dans un embrèvement du dessus 2 et se fixant, de façon démontable, au moyen de languettes flexibles à dents 30 clipsées dans des lumières 31 de la cuvette 25.

Le couvercle 29 fait corps avec une patte 32 délimitant un évidement semi-circulaire 33 dont le diamètre est sensiblement égal au diamètre du fond de la gorge 19 de l'embout 13 de la tubulure 11. Par ailleurs, une encoche 34 est ménagée dans le manchon 5 et délimitée par un bord postérieur pentu 36 qui diverge vers le haut.

Lorsque l'embout 13 de la tubulure tournante 11 est emboîté dans le manchon 5 du boîtier et que son épaulement 14 bute contre l'extrémité extérieure libre de ce manchon 5, la patte 32 du couvercle 29 posé, pénètre dans la gorge 19 de l'embout 13 et immobilise, par butée contre le chant postérieur 37 de ladite gorge, en translation ledit embout sans s'opposer à sa rotation. Pour bien verrouiller cette immobilisation, la patte 32 fait corps avec des rampes inclinées 38 coopérant avec les bords postérieurs pentus 36 des encoches 34 du manchon 5. Avantageusement, les bords antérieurs 35 des encoches peuvent être alignés avec le chant antérieur 37 de la gorge 19 de l'embout 13 lorsque celui-ci est en place pour que la patte 32 et ses rampes 38 se coincent parfaitement dans lesdites encoches.

Bien entendu, pour assurer le montage tournant de la tubulure, il n'est nullement nécessaire de prévoir la cuvette 25 et un couvercle 29 aussi grand. En effet, la patte amovible 32 suffit. Mais dans ce cas, le haut du conduit 6 ne peut pas être coudé et s'étend jusqu'au-dessus 2 du boîtier.

Suivant une variante illustrée par les figures 3 et 4, un feuillard métallique 39 est conformé comme la patte 32 tout au moins pour la partie de celle-ci qui pénètre dans la gorge 19 de l'embout 13. Ce feuillard est alors interposé entre la patte 32 et le chant postérieur 37 de ladite gorge. Il assure un meilleur glissement lors de la rotation de l'embout et réduit l'usure.

## Revendications

1. Système de raccord tournant pour suceur d'aspirateur, comportant un boîtier (1) et une tubulure (11) de raccordement à un aspirateur, la paroi postérieure (4) dudit boîtier faisant corps avec un manchon (5) destiné à recevoir ladite tubulure, cette tubulure étant montée tournante et immobilisée en translation dans ledit manchon,
le système étant caractérisé en ce que :
- le manchon (5) est exempt de gorge, présente une épaisseur sensiblement constante et délimite une encoche (34) s'étendant sensiblement sur la moitié supérieure de sa périphérie en regard d'une ouverture (28) ménagée dans le dessus (2) du boîtier (1),
- la tubulure (11) comporte une portée cylindrique (15 à 17) montée tournante dans le manchon (5) et limitée par un épaulement (14) butant contre l'extrémité libre de celui-ci, position dans laquelle une gorge (19) de cette tubulure est située en regard de l'encoche précitée (34) du manchon,
- il comporte en outre une patte (32) délimitant un évidement semi-circulaire (33) de diamètre au moins égal au plus près au diamètre à fond de gorge de la tubulure, susceptible de traverser l'encoche (34) du manchon pour pénétrer dans la gorge (19) et faisant corps avec un couvercle clipsable (29) normalement emboîté dans l'ouverture (28) précitée du boîtier (1), position dans laquelle la tubulure (11) est immobilisée en translation à l'extérieur par butée de son épaulement (14) contre l'extrémité libre du manchon (5) et à l'intérieur par butée du chant antérieur (37) de sa gorge (19) contre le bord semi-circulaire supérieur de l'évidement (33) de ladite patte rapportée (32).

2. Système selon la revendication 1, caractérisé en ce que le bord postérieur (36) de l'encoche (34) du manchon (5) du boîtier (1) est en pente divergente vers le haut pour coopérer avec des rampes inclinées latérales (38) de la patte (32) destinées à positionner axialement la tubulure (13) dans ledit manchon (5).

3. Système selon la revendication 1 ou 2, caractérisé en ce que le chant antérieur (37) de la gorge (19) de la tubulure (11) est situé en regard du bord antérieur (35) de l'encoche (34) du manchon (5) du boîtier (1).

4. Système selon l'une quelconque des revendications 1 à 3, caractérisé en ce qu'un feuillard métallique (39) ayant sensiblement la forme de la patte (32) est interposé entre ladite patte (32) et le chant antérieur (37) de la gorge (19) de la tubulure (11).

5. Système selon l'une quelconque des revendications 1 à 4, comportant un conduit interne vertical (6) qui débouche en haut dans le manchon (5) du boîtier (1) et en bas dans une fenêtre (7) d'une semelle (9) normalement fixée sous ledit boîtier,
caractérisé en ce que le conduit (6) est coudé en haut (22) vers le manchon (5) pour diminuer les pertes de charge, l'ouverture (28) du dessus (2) du boîtier normalement obturée par le couvercle (29) de la patte (32) précitée ayant une largeur déterminée en correspondance avec l'étendue antéro-postérieure du coude pour permettre le passage de la partie du moule qui définit la forme extérieure supérieure du coude, ainsi que de la buse d'injection.

## Patentansprüche

1. Drehgelenksystem für Staubsaugermundstück, umfassend ein Gehäuse (1) und einen Stutzen (11) zur Verbindung mit einem Staubsauger, wobei die Hinterwand (4) des Gehäuses eine Einheit bildet mit einer Hülse (5), die dazu bestimmt ist, den Stutzen aufzunehmen, wobei dieser Stutzen drehbar und unbeweglich, hinsichtlich Translation, in der Hülse befestigt ist,
wobei das System dadurch gekennzeichnet ist, daß
- die Hülse (5) keine Auskehlung zeigt, eine etwa konstante Dicke aufweist und eine Vertiefung (34) begrenzt, die sich etwa auf die obere Hälfte ihres Randes gegenüber einer Öffnung (28), die im Oberteil (2) des Gehäuses (1) ausgespart ist, erstreckt,
- der Stutzen (11) einen zylindrischen Bereich (15 bis 17) aufweist, der drehbar in der Hülse (5) angebracht ist und von einer Schulter (14) begrenzt ist, die gegen das freie Ende von dieser stößt, einer Lage, in der eine Auskehlung (19) dieses Stutzens gegenüber der oben genannten Vertiefung (34) der Hülse liegt,
- es außerdem eine Klemme (32) aufweist, die eine halbkreisförmige Aussparung (33) mit einem Durchmesser wenigstens gleich möglichst nahe dem Durchmesser am Boden der Auskehlung der Hülse begrenzt, die Vertiefung (34) der Hülse durchqueren kann, um in die Auskehlung (19) einzutreten und eine Einheit bildet mit einem einrastbaren Deckel (29), der normalerweise in die oben genannte Öffnung (28) des Gehäuses (1) eingesetzt ist, einer Stellung, in der der Stutzen (11) hinsichtlich Translation nach außen unbeweglich ist durch Anschlag seiner Schulter (14) gegen das freie Ende der Hülse (5) und nach innen durch Anschlag der vorderen Kante (37) seiner Auskehlung (19) gegen den oberen halbkreisförmigen Rand der Aussparung (33) der eingesetzten Klemme (32).

2. System nach Anspruch 1, dadurch gekennzeichnet, daß der hintere Rand (36) der Vertiefung (34) der Hülse (5) des Gehäuses (1) nach oben eine divergierende Neigung aufweist, um mit geneigten seitlichen Ebenen (38) der Klemme (32)zusammenzuwirken, die dazu bestimmt sind, den Stutzen (13) in der Hülse (5) axial zu positionnieren.

3. System nach Anspruch 1 oder 2, dadurch gekennzeichnet, daß die vordere Kante (37) der Auskehlung (19) des Stutzens (11) gegenüber dem vorderen Rand (35) der Vertiefung (34) der Hülse (5) des Gehäuses (1) liegt.

4. System nach einem der Ansprüche 1 bis 3, dadurch gekennzeichnet, daß ein etwa die Form der Klemme (32) aufweisendes Metallband (39) zwischen der Klemme (32) und der vorderen Kante (37) der Auskehlung (19) des Stutzens (11) liegt.

5. System nach einem der Ansprüche 1 bis 4, umfassend eine vertikal verlaufende, innere Leitung (6), die oben in der Hülse (5) des Gehäuses (1) und unten in einem Fenster (7) eines normalerweise unter dem Gehäuse befestigten Fußes (9) mündet, dadurch gekennzeichnet, daß die Leitung (6) oben (22) zu der Hülse (5) gebogen ist, um die Füllungsverluste zu verringern, wobei die Öffnung (28) des Oberteils (2) des Gehäuses, die normalerweise durch den Deckel (29) der oben genannten Klemme (32) verschlossen ist, eine Breite aufweist, bestimmt in Abhängigkeit der Ausdehnung der Biegung von vorn nach hinten, um den Durchtritt des Teiles der Form, die die äußere, obere Gestalt der Biegung bestimmt, sowie der Injektionsdüse zu ermöglichen.

## Claims

1. Swivel connection system for a vacuum cleaner nozzle, comprising a housing (1) and a tube (11) for connection to a vacuum cleaner, the rear wall (4) of the said housing forming an integral part of a sleeve (5) adapted to receive the said tube, this tube being rotatably mounted and fixed in translation in the said sleeve, the system being characterised in that the sleeve (5) has no grooves, has a substantially constant thickness and defines a notch (34) extending substantially over the upper half of its periphery opposite an opening (28) formed in the top (2) of the housing (1), the tube (11) comprises a cylindrical bearing surface (15 to 17) rotatably mounted in the sleeve (5) and limited by a shoulder (14) abutting against the free end of the latter, a position in which a groove (19) of this tube is situated opposite the aforesaid notch (34) of the sleeve, and it moreover comprises a lug (32) defining a semi-circular recess (33) having a diameter at least virtually equal to the groove base diameter of the tube, capable of traversing the notch (34) of the sleeve in order to penetrate into the groove (19) and forming an integral part of a clip cover (29) normally fitted into the aforesaid opening (28) of the housing (1), a position in which the tube (11) is fixed in translation towards the exterior in that its shoulder (14) abuts against the free end of the sleeve (5) and in the interior in that the front edge (37) of its groove (19) abuts against the upper semi-circular edge of the recess (33) of the said lug (32).

2. System according to claim 1, characterised in that the rear edge (36) of the notch (34) of the sleeve (5) of the housing (1) slopes upwards in a divergent manner in order to cooperate with lateral inclined ramps (38) of the lug (32) adapted to position the tube (13) axially in the said sleeve (5).

3. System according to claim 1 or claim 2, characterised in that the front edge (37) of the groove (19) of the tube (11) is situated opposite the front edge (35) of the notch (34) of the sleeve (5) of the housing (1).

4. System according to any one of claims 1 to 3, characterised in that a metal strip (39) having substantially the shape of the lug (32) is interposed between the said lug (32) and the front edge (37) of the groove (19) of the tube (11).

5. System according to any one of claims 1 to 4, comprising a vertical inner conduit (6) which opens at the top into the sleeve (5) of the housing (1) and at the bottom into a window (7) in a sole plate (9) normally fixed under the said housing, characterised in that the conduit (6) is elbowed towards the sleeve (5) at the top (22) in order to reduce pressure losses, the opening (28) in the top (2) of the housing normally closed by the cover (29) of the aforesaid lug (32) having a width determined in accordance with the antero-posterior extent of the elbow to allow for the passage of the part of the mould which defines the outer upper shape of the elbow, and of the injection nozzle.
